# FASCICULE DE BREVET EUROPEEN

(11) **EP 1 051 093 B1**
(45) Date de publication et mention de la délivrance du brevet: **11.09.2002**
(21) Numéro de dépôt: 99900978.0
(22) Date de dépôt: 21.01.1999
(51) Int. Cl.: A46B 9/06

(54) **BROSSE A DENTS COMPORTANT DES TIGES DE MASSAGE DES GENCIVES**
ZAHNBURSTE MIT STÄBE ZUR MASSAGE DES ZAHNFLEISCHES
TOOTHBRUSH COMPRISING GUM-MASSAGING STICKS

(30) Priorité: 26.01.1998 FR 9800797
(43) Date de publication de la demande: 15.11.2000
(73) Titulaire: SANOFI-SYNTHELABO, 75013 Paris (FR)
(72) Inventeur: SOETEWEY, Lode, F-75011 Paris (FR); BEAUGENDRE, Lydie, F-75013 Paris (FR)
(74) Mandataire: Kohn, Philippe
(86) Numéro de dépôt international: FR9900121
(87) Numéro de publication internationale: WO99037181

(56) Documents cités:
- EP-A- 0 360 766
- WO-A-95/07036
- DE-U- 9 012 603
- DE-U- 29 512 817
- US-A- 5 040 260
- PATENT ABSTRACTS OF JAPAN vol. 14, no. 299 (C-0733), 27 juin 1990 & JP 02 098310 A (MATSUSHITA ELECTRICS WORKS LTD), 10 avril 1990

## Description

L'invention se rapporte à une brosse à dents comportant des tiges de massage des gencives.

L'invention se rapporte plus particulièrement à une brosse à dents, du type comportant une tête qui est agencée à une extrémité longitudinale avant d'un manche et qui est munie, sur une face supérieure, d'un bouquet de filaments parallèles de brossage, et du type dans lequel la brosse comporte une série de tiges en matériau élastomère de massage qui s'étendent chacune sensiblement parallèlement aux filaments et qui sont agencées sensiblement selon deux rangées longitudinales de part et d'autre du bouquet de filaments.

Une brosse de ce type est divulguée dans le document WO-A-97/16995. Dans ce document, la brosse à dents comporte, sur chacun des bords longitudinaux de la tête, des filaments de massage en matériau élastomère thermoplastique qui présentent la même hauteur que celle des filaments de brossage en matériau plastique non élastomère.

Avec cette disposition, on s'est aperçu que l'action de massage des gencives pouvait être insuffisante, notamment lorsque les filaments élastomères sont relativement souples, soit du fait de leur matériau constitutif, soit du fait de leur diamètre. Ainsi, lorsque les filaments en matériau élastomère fléchissent, les filaments en matériau non élastomère sont immédiatement en contact avec la gencive. Or, étant plus rigides, ces filaments non élastomères risquent d'endommager la gencive.

On connaît aussi, par le document EP-A-0.360.766, une brosse à dents dont la tête comporte des tiges de massage de longueur supérieure à celle des filaments adjacents, et par le document WO-A-95/07036, une brosse à dents dont la tête comporte des tiges de massage de longueur inférieure à celle des filaments adjacents. Dans ces deux documents, toutes les tiges de massage qui sont agencées sur la tête d'une brosse à dents ont sensiblement la même hauteur.

Ces documents ne permettent pas d'améliorer simultanément de manière sensible le brossage et le massage des dents. En effet, les brosses à dents divulguées dans ces documents tendent soit à privilégier le massage au détriment du brossage, soit à privilégier le brossage au détriment du massage.

L'invention a donc pour objet de proposer une nouvelle conception d'une brosse à dents qui permette d'effectuer à la fois un brossage efficace des dents et un massage des gencives, tout en limitant la possibilité de pression de contact entre les filaments en matériau non élastomère et la gencive d'une part, mais aussi en limitant la pression de contact de ces filaments avec les dents.

Dans ce but, l'invention propose une brosse à dents du type décrit précédemment, caractérisée en ce que chaque rangée de tiges comporte des tiges hautes qui sont agencées longitudinalement sensiblement au centre de la rangée et qui sont de longueur supérieure à la longueur des filaments adjacents, et des tiges basses qui sont agencées aux extrémités de la rangée et qui sont de longueur inférieure à la longueur des filaments adjacents.

Selon d'autres caractéristiques de l'invention :
- la brosse à dents comporte des tiges hautes de différentes longueurs et des tiges basses de différentes longueurs ;
- les tiges les plus hautes ont une hauteur qui est inférieure à 125% de la hauteur des filaments adjacents ;
- les tiges les plus basses ont une hauteur qui est inférieure d'au moins 10 % à la hauteur des filaments adjacents ;
- sur une rangée, les extrémités supérieures des tiges sont agencées selon une courbe à la concavité tournée vers le bas ;
- les tiges sont de forme cylindrique ;
- les tiges présentent un diamètre sensiblement compris entre 1 et 2,5 millimètres ;
- les rangées de tiges s'étendent vers l'avant au-delà du bouquet de filaments ;
- la brosse comporte au moins une tige basse agencée dans le prolongement longitudinal du bouquet de filaments ;
- chaque tige est fixée sur la tête par un pied inférieur d'ancrage qui est reçu dans un trou d'ancrage agencé dans un corps de tête, le trou d'ancrage débouche à ses deux extrémités dans des faces supérieure et inférieure du corps de
- chaque tige est fixée sur la tête par un pied inférieur d'ancrage qui est reçu dans un trou d'ancrage agencé dans un corps de tête, le trou d'ancrage débouche à ses deux extrémités dans des faces supérieure et inférieure du corps de tête, et le pied d'ancrage de la tige dépasse en dessous de la face inférieure du corps de tête et est conformé de manière à coopérer avec la face inférieure pour empêcher que la tige ne puisse être extraite vers le haut ;
- des extrémités supérieure et inférieure du pied d'ancrage sont agencées respectivement au-dessus et en dessous des faces supérieure et inférieure du corps de tête, les extrémités du pied d'ancrage sont reliées par un pont de matière qui s'étend en dehors du trou d'ancrage autour d'un bord latéral externe du corps de tête, et au niveau des extrémités inférieure et supérieure du pied d'ancrage, le pont de matière est en appui contre les faces inférieure et supérieure du corps de tête pour assurer la fixation de la tige sur la tête ;
- l'ensemble des tiges est réalisé par moulage en une seule pièce, et les ponts de liaison des tiges forment un bourrelet de protection en matériau élastomère autour du bord latéral externe du corps de tête ;
- le bourrelet de protection est formé dans une empreinte en creux aménagée dans le corps de tête de manière que le bourrelet affleure au même niveau que des faces externes du corps de tête ;
- la face inférieure du corps de tête est recouverte par un voile de matériau élastomère qui est réalisé venu de matière avec les tiges ;
- les tiges sont réalisées en silicone élastomère.

D'autres caractéristiques et avantages de l'invention apparaîtront à la lecture de la description détaillée qui suit pour la compréhension de laquelle on se reportera aux dessins annexés dans lesquels :
- la figure 1 est une vue de côté de la tête d'une brosse à dents conforme aux enseignements de l'invention, vue de côté ;
- la figure 2 est une vue de dessus de la tête de la brosse à dents de la figure 1 ; et
- la figure 3 est une vue en coupe transversale selon la ligne 3-3 de la figure 2.

On a représenté sur les figures la tête 10 d'une brosse à dents qui est agencée à une extrémité longitudinale avant 12 d'un manche 14 de la brosse.

La tête 10 comporte un corps de tête 16, par exemple réalisé en un matériau thermoplastique tel qu'un polyamide. Le corps de tête 16 présente sensiblement une forme de plaque s'étendant dans un plan longitudinal et porte un bouquet de filaments parallèles 18 qui s'étendent perpendiculairement au plan du corps de tête. Ces filaments, destinés à assurer le brossage de dents, peuvent être par exemple réalisés en un matériau thermoplastique de type polyamide ou polyéthylène mais ils peuvent aussi être constitués de soies naturelles.

Ces filaments peuvent être fixés sur le corps de tête 16 de différentes manières. Ils peuvent par exemple être regroupés par touffes de filaments repliés en deux et bloqués dans des réceptacles aménagés dans la face supérieure du corps de tête 16 à l'aide d'inserts métalliques. Les filaments peuvent aussi par exemple être fixés en noyant leur extrémité inférieure dans le corps de tête 16.

Dans l'exemple illustré sur les figures, les filaments 18 présentent tous la même hauteur, c'est-à-dire qu'ils s'étendent tous sur la même distance au dessus de la face supérieure du corps de tête 16. Le corps de tête 16 présente des bords latéraux externes 30 dont le contour peut être sensiblement assimilé à celui d'une raquette, et il comporte deux faces supérieure et inférieure 26 sensiblement parallèles.

Comme on peut le voir notamment sur la figure 2, les filaments 18 sont regroupés sensiblement au centre de la face supérieure de la tête, les bords de celle-ci étant quant à eux occupés par des tiges 20 en matériau élastomère qui s'étendent parallèlement aux filaments 18 et qui sont plus particulièrement destinées à assurer le massage des gencives.

Les tiges 20 sont par exemple réalisées sous forme de cylindres de diamètre sensiblement compris entre 1 et 2,5 mm et elles présentent une extrémité supérieure arrondie en forme de calotte sphérique.

Les tiges 20 sont ainsi réparties régulièrement le long des bords latéraux de la face supérieure du corps de tête 16. Le corps de tête 16 présentant ici une forme relativement allongée, les bords latéraux 30 de la tête 10 ne présentent qu'une courbure relativement faible dans la plan de la tête, sauf bien entendu en leur extrémité avant, laquelle est sensiblement en forme d'arc de cercle.

Les tiges 20 forment donc, de chaque côté du bouquet central de filaments 18, deux rangées longitudinales agencées au plus près du bord correspondant de la tête 10. L'extrémité avant de la tête 10 porte elle aussi des tiges 20.

Conformément aux enseignements de l'invention, et ainsi que cela peut se voir plus particulièrement sur la figure 1, les tiges 20 ne présentent pas toutes la même hauteur et, notamment, elles présentent une hauteur variable par rapport à la hauteur des filaments 18 adjacents.

Ainsi, dans l'exemple de réalisation illustré sur les figures, la tête 10 comporte, dans chacune des deux rangées qui encadrent longitudinalement les filaments 18, trois tiges 20a dont la hauteur est sensiblement supérieure à celle des filaments 18 adjacents. De préférence, les tiges 20a qui sont les plus hautes sont agencées longitudinalement au centre de chaque rangée et leur hauteur ne dépasse pas celle des filaments de plus de 25%.

Lorsqu'on regarde une rangée vue de côté, selon une direction perpendiculaire à la direction longitudinale de la brosse et à la direction des filaments, ce groupe de trois tiges 20a est encadré de chaque côté de tiges 20b dont la hauteur est comprise entre celle des filaments 18 et celle des tiges de plus grande hauteur 20a.

Les tiges 20b sont elles-mêmes encadrées de tiges 20c dont la hauteur est sensiblement égale à celle des filaments 18.

Enfin, l'ensemble formé par les tiges 20a, 20b, 20c est lui-même encadré par des tiges 20d dont la hauteur est inférieure à celle des filaments adjacents 18.

Ainsi, lorsqu'on regarde la tête 10 de côté, les extrémités supérieures des tiges 20 agencées d'un même côté longitudinal de la tête 10 sont disposées sur une courbe sensiblement symétrique dont la courbure est tournée vers le bas.

Par ailleurs, la brosse à dents illustrée sur les figures comporte une tige 20e agencée à l'extrémité avant de la tête 10, dans le plan longitudinal de symétrie de la brosse, et dont la longueur est inférieure à celle des tiges 20d.

Dans tous les cas, la longueur des tiges 20 les plus basses sera de préférence inférieure de plus de 10% à celle des filaments adjacents 18.

Bien entendu, le nombre total de tiges 20 peut être inférieur ou supérieur à celui de l'exemple de réalisation illustré sur les figures et, de même, la courbe joignant les sommets des extrémités des tiges peut présenter une courbure plus ou moins importante, cette courbe étant toutefois au dessus de l'extrémité supérieure des filaments 18 au centre de la tête et en dessous aux extrémités longitudinales de la tête. On pourra par exemple prévoir six tiges 20a au lieu de trois.

Grâce à cette disposition, on aboutit à un brossage efficace des dents et à un massage des gencives.

En effet, lorsque la brosse à dents est appliquée contre les surfaces latérales des dents, internes ou externes, l'une des deux rangées de tiges est en contact, essentiellement par les tiges hautes 20a, 20b, contre la gencive tandis que les filaments 18 sont appliqués contre les dents elles-mêmes.

Au contraire, lorsque la brosse est appliquée contre la face masticatrice des dents, la direction longitudinale de la brosse étant alors sensiblement parallèle à la direction d'alignement des dents, les tiges les plus hautes 20a, 20b se trouvent disposées de part et d'autre des dents et ne perturbent donc pas l'action des filaments 18 qui peuvent ainsi nettoyer la surface des dents et pénétrer à l'intérieur des interstices inter-dentaires.

Par ailleurs, les tiges les plus basses, et notamment celles 20d et 20e agencées à l'extrême avant de la tête 10, tendent à limiter l'écrasement des filaments 18 sur les dents.

Les tiges 20 sont de préférence réalisées en silicone élastomère mais on peut aussi les réaliser en un matériau caoutchouteux vulcanisé ou à l'aide d'une matière élastomère thermoplastique.

Un autre aspect de l'invention réside dans le moyen de fixation des tiges 20 sur le corps de tête 16.

En effet, comme on peut le voir notamment sur la figure 3, les tiges 20 comportent un pied d'ancrage 22 qui s'étend à l'intérieur d'un trou d'ancrage cylindrique 24 percé dans le corps de tête 16. Chaque trou d'ancrage 24 débouche à la fois dans les faces supérieure et inférieure du corps de tête de sorte que l'extrémité inférieure du pied d'ancrage 22 de la tige s'étend en dessous de la face inférieure 26 du corps de tête 16.

L'extrémité inférieure du pied d'ancrage 22 qui dépasse en dessous de la face inférieure 26 présente une section supérieure à celle du trou d'ancrage 24 de manière à empêcher tout retrait de la tige 20 vers le haut.

Selon un aspect particulièrement intéressant de l'invention, les tiges 20 sont réalisées par moulage et il est prévu que, venu de matière avec chaque tige 20, un pont de matière 28 rejoint les extrémités inférieure et supérieure du pied d'ancrage 22 de la tige 20 en contournant par l'extérieur le bord latéral externe 30 extérieur du corps de tête 16.

Le pont de matière 28 est en appui, au niveau de ses jonctions avec les extrémités du pied d'ancrage 22, contre les faces supérieure et inférieure du corps de tête 16. Ainsi, faisant partie intégrante de la tige 20, le pont de matière assure une fixation parfaite de la tige 20 dans son trou d'ancrage 24.

Cette caractéristique est particulièrement intéressante lorsque la tige 20 est réalisée en silicone élastomère de qualité alimentaire. En effet, avec un tel matériau, il n'est pas possible de réaliser une liaison chimique fiable entre la tige 20 et le corps de tête 16.

De préférence, l'ensemble des tiges 20 sont réalisées simultanément par moulage et elles sont réalisées venues de matière en une seule pièce, reliées entre elles par leur pont de liaison respectif 28.

L'ensemble des ponts de liaison 28 forme alors un bourrelet continu 32 en matériau élastomère qui entoure complètement le contour du corps de tête 16 et qui a pour but d'amortir les chocs entre le corps de tête 16 et soit les dents, soit la gencive.

De préférence, on prévoit que le bourrelet 32 ainsi formé s'étende dans des empreintes en creux formées dans les faces supérieure et inférieure ainsi que dans les bords latéraux du corps de tête 16 de telle manière que la surface externe du bourrelet 32 soit dans l'alignement des faces extérieures du corps de tête 16 et du manche 14. Cependant, on peut aussi prévoir que le bourrelet soit d'une épaisseur supérieure au niveau de l'extrémité avant de la tête et qu'il forme ainsi une excroissance pour renforcer encore la protection des dents et des gencives.

En variante, on peut aussi prévoir de réaliser, en même temps que les tiges 20, un voile en matériau élastomère recouvrant la face inférieure 26 du corps de tête 16.

## Revendications

1. Brosse à dents, du type comportant une tête (10) qui est agencée à une extrémité longitudinale avant d'un manche (14) et qui est munie, sur une face supérieure, d'un bouquet de filaments parallèles (18), et du type dans lequel la brosse comporte une série de tiges (20) en matériau élastomère qui s'étendent chacune sensiblement parallèlement aux filaments et qui sont agencées sensiblement selon deux rangées longitudinales de part et d'autre du bouquet de filaments (18).
**caractérisée en ce que** chaque rangée de tiges (20) comporte des tiges hautes (20a) qui sont agencées longitudinalement sensiblement au centre de la rangée et qui sont de longueur supérieure à la longueur des filaments (18) adjacents, et des tiges basses (20d) qui sont agencées aux extrémités de la rangée et qui sont de longueur inférieure à la longueur des filaments (18) adjacents.

2. Brosse à dents selon la revendication 1, **caractérisée en ce qu'**elle comporte des tiges hautes (20a, 20b) de différentes longueurs et des tiges basses (20d, 20e) de différentes longueurs.

3. Brosse à dents selon l'une des revendications 1 ou 2, **caractérisée en ce que** les tiges les plus hautes (20a) ont une hauteur qui est inférieure à 125% de la hauteur des filaments (18) adjacents.

4. Brosse à dents selon l'une quelconque des revendications précédentes, **caractérisée en ce que** les tiges les plus basses (20e) ont une hauteur qui est inférieure d'au moins 10% à la hauteur des filaments (18) adjacents.

5. Brosse à dents selon l'une quelconque des revendications précédentes, **caractérisée en ce que**, sur une rangée, les extrémités supérieures des tiges (20) sont agencées selon une courbe à la concavité tournée vers le bas.

6. Brosse à dents selon l'une quelconque des revendications précédentes, **caractérisée en ce que** les tiges (20) sont de forme cylindrique.

7. Brosse à dents selon l'une quelconque des revendications précédentes, **caractérisée en ce que** les tiges présentent un diamètre sensiblement compris entre 1 et 2,5 millimètres.

8. Brosse à dents selon l'une quelconque des revendications précédentes, **caractérisée en ce que** les rangées de tiges (20) s'étendent vers l'avant au-delà du bouquet de filaments (18).

9. Brosse à dents selon l'une quelconque des revendications précédentes, **caractérisé en ce que** la brosse comporte au moins une tige basse (20e) agencée dans le prolongement longitudinal du bouquet de filaments (18).

10. Brosse à dents selon l'une quelconque des revendications précédentes, **caractérisée en ce que** chaque tige (20) est fixée sur la tête (10) par un pied inférieur d'ancrage (22) qui est reçu dans un trou d'ancrage (24) agencé dans un corps de tête (16), **en ce que** le trou d'ancrage (24) débouche à ses deux extrémités dans des faces supérieure et inférieure (26) du corps de tête (16), et **en ce que** pied d'ancrage (24) de la tige (20) dépasse en dessous de la face inférieure du corps de tête (16) et est conformé de manière à coopérer avec la face inférieure (26) pour empêcher que la tige (20) ne puisse être extraite vers le haut.

11. Brosse à dents selon la revendication 10, **caractérisée en ce que** des extrémités supérieure et inférieure du pied d'ancrage (22) sont agencées respectivement au-dessus et en dessous des faces supérieure et inférieure du corps de tête (16), **en ce que** les extrémités du pied d'ancrage sont reliées par un pont de matière (28) qui s'étend en dehors du trou d'ancrage (24) autour d'un bord latéral externe (30) du corps de tête (16), et **en ce que**, au niveau des extrémités inférieure et supérieure du pied d'ancrage (22), le pont de matière (28) est en appui contre les faces inférieure et supérieure du corps de tête (16) pour assurer la fixation de la tige (20) sur la tête (10).

12. Brosse à dents selon la revendication 11, **caractérisée en ce que** l'ensemble des tiges (20) est réalisé par moulage en une seule pièce, et **en ce que** les ponts de liaison (28) des tiges (20) forment un bourrelet de protection (32) en matériau élastomère autour du bord latéral externe (30) du corps de tête (16).

13. Brosse à dents selon la revendication 12, **caractérisée en ce que** le bourrelet de protection (32) est formé dans une empreinte en creux aménagée dans le corps de tête (16) de manière que le bourrelet (32) affleure au même niveau que des faces externes du corps de tête (16).

14. Brosse à dents selon l'une des revendications 12 ou 13, **caractérisée en ce que** la face inférieure (26) du corps de tête (16) est recouverte par un voile de matériau élastomère qui est réalisé venu de matière avec les tiges (20).

15. Brosse à dents selon l'une quelconque des revendications précédentes, **caractérisée en ce que** les tiges (20) sont réalisées en silicone élastomère.

## Claims

1. Toothbrush, of the type including a head (10) which is placed at a front longitudinal end of a handle (14) and which is equipped, on an upper face, with a bunch of parallel filaments (18) and of the type in which the brush includes a series of rods (20) made from elastomer material which each extend substantially parallel to the filaments and which are placed substantially in two longitudinal rows on either side of the bunch of filaments (18),
**characterized in that** each row of rods (20) includes tall rods (20a) which are arranged longitudinally substantially in the centre of the row and the length of which is longer than the length of the adjacent filaments (18), and short rods (20d) which are arranged at the ends of the row and the length of which is shorter than the length of the adjacent filaments (18).

2. Toothbrush according to Claim 1, **characterized in that** it includes tall rods (20a, 20b) of various lengths and short rods (20d, 20e) of various lengths.

3. Toothbrush according to either of Claims 1 and 2, **characterized in that** the tallest rods (20a) have a height which is smaller than 125% of the height of the adjacent filaments (18).

4. Toothbrush according to any one of the preceding claims, **characterized in that** the shortest rods (20e) have a height which is at least 10% less than the height of the adjacent filaments (18).

5. Toothbrush according to any one of the preceding claims, **characterized in that**, over a row, the upper ends of the rods (20) are arranged in a curve, the concave surface of which faces downwards.

6. Toothbrush according to any one of the preceding claims, **characterized in that** the rods (20) are cylindrical in shape.

7. Toothbrush according to any one of the preceding claims, **characterized in that** the rods have a diameter which is substantially between 1 and 2.5 millimetres.

8. Toothbrush according to any one of the preceding claims, **characterized in that** the rows of rods (20) extend towards the front beyond the bunch of filaments (18).

9. Toothbrush according to any one of the preceding claims, **characterized in that** the brush includes at least one short rod (20e) arranged in the longitudinal extension of the bunch of filaments (18).

10. Toothbrush according to any one of the preceding claims, **characterized in that** each rod (20) is fastened to the head (10) by means of a lower anchoring foot (22) which is received in an anchoring hole (24) made in a head body (16), **in that** the anchoring hole (24) opens out at both its ends in upper and lower faces (26) of the head body (16) and **in that** the anchoring foot (24) of the rod (20) extends below the lower face of the head body (16) and is shaped so as to interact with the lower face (26) in order for it to be impossible for the rod (20) to be extracted upwards.

11. Toothbrush according to Claim 10, **characterized in that** upper and lower ends of the anchoring foot (22) are arranged above and below the upper and lower faces, respectively, of the head body (16), **in that** the ends of the anchoring foot are connected by a bridge of material (28) which extends outside the anchoring hole (24) around an outer lateral edge (30) of the head body (16) and **in that**, at the lower and upper ends of the anchoring foot (22), the bridge of material (28) bears against the lower and upper faces of the head body (16) to fasten the rod (20) onto the head (10).

12. Toothbrush according to Claim 11, **characterized in that** the group of rods (20) is produced by moulding as a single component and **in that** the linking bridges (28) of the rods (20) form a protective bead (32) made from elastomer material around the outer lateral edge (30) of the head body (16).

13. Toothbrush according to Claim 12, **characterized in that** the protective bead (32) is formed in a hollowed-out impression made in the head body (16) so that the bead (32) is flush with the level of the outer faces of the head body (16).

14. Toothbrush according to one of Claims 12 and 13, **characterized in that** the lower face (26) of the head body (16) is covered by a web of elastomer material which is produced as a single component together with the rods (20).

15. Toothbrush according to any one of the preceding claims, **characterized in that** the rods (20) are produced from elastomeric silicone.

## Patentansprüche

1. Zahnbürste des Typs, der folgendes aufweist: einen Kopf (10), der an einem Längsende vor einem Griffstab (14) angebracht ist und auf seiner oberen Fläche mit einem System von parallelen Filamenten (18) ausgestattet ist, und des Typs, wobei die Bürste eine Reihe von Stengeln (20) aus elastomerem Material aufweist, die jeweils im wesentlichen parallel zu den Filamenten verlaufen und die im wesentlichen entsprechend zwei Längsbereichen beiderseits des Systems von parallelen Filamenten (18)angeordnet sind,
**dadurch gekennzeichnet, daß** jede Reihe von Stengeln (20) lange Stengel (20a), die in Längsrichtung im wesentlichen in der Mitte der Reihe angeordnet sind und im Vergleich zur Länge der daneben liegenden Filamente (18) von größerer Länge sind, und kurze Stengel (20d), die an den Enden der Reihen angeordnet sind und im Vergleich zur Länge der daneben liegenden Filamente (18) von geringerer Länge sind, aufweist.

2. Zahnbürste nach Anspruch 1, **dadurch gekennzeichnet, daß** sie lange Stengel (20a, 20b) von unterschiedlicher Länge und kurze Stengel (20d, 20e) von unterschiedlicher Länge aufweist.

3. Zahnbürste nach einem der Ansprüche 1 oder 2, **dadurch gekennzeichnet, daß** die längeren Stengel (20a) eine Höhe aufweisen, die unter 125 % der Länge der daneben liegenden Filamente (18) liegt.

4. Zahnbürste nach einem der vorhergehenden Ansprüche, **dadurch gekennzeichnet, daß** die kürzeren Stengel (20e) eine Höhe aufweisen, die mindestens 10 % unter der Höhe der daneben liegenden Filamente (18) liegt.

5. Zahnbürste nach einem der vorhergehenden Ansprüche, **dadurch gekennzeichnet, daß** in einer Reihe die höheren Enden der Stengel (20) entsprechend einer Kurve mit einer nach unten gedrehten Konkavität angeordnet sind.

6. Zahnbürste nach einem der vorhergehenden Ansprüche, **dadurch gekennzeichnet, daß** die Stengel (20) zylindrisch geformt sind.

7. Zahnbürste nach einem der vorhergehenden Ansprüche, **dadurch gekennzeichnet, daß** die Stengel einen Durchmesser aufweisen, der im wesentlichen zwischen 1 und 2,5 mm liegt.

8. Zahnbürste nach einem der vorhergehenden Ansprüche, **dadurch gekennzeichnet, daß** die Reihen von Stengeln (20) nach vorne über die Gruppe der Filamente (18) hinaus verlaufen.

9. Zahnbürste nach einem der vorhergehenden Ansprüche, **dadurch gekennzeichnet, daß** die Bürste mindestens einen kurzen Stengel (20e) aufweist, der in Längsverlängerung der Gruppe von Filamenten (18) angeordnet ist.

10. Zahnbürste nach einem der vorhergehenden Ansprüche, **dadurch gekennzeichnet, daß** jede Reihe (20) am Kopf (10) über einen unteren Verankerungsfuß (22) befestigt ist, der in einem Verankerungsloch (24) aufgenommen ist, das in einem Kopfkörper von Kopf (16) angeordnet ist, dadurch, daß das Verankerungsloch (24) an seinen beiden äußeren Enden in die oberen und unteren Fläche (26) des Kopfkörpers (16) einmündet und dadurch, daß der Verankerungsfuß (24) des Stengels (20) unter die untere Fläche des Kopfkörpers (16) hinausgeht und so bemessen ist, daß er mit der unteren Fläche (26) zusammenwirkt, um zu verhindern, daß der Stengel (20) nicht nach oben herausgezogen werden kann.

11. Zahnbürste nach Anspruch 10, **dadurch gekennzeichnet, daß** die oberen und unteren Enden des Verankerungsfußes (22) jeweils oberhalb und unterhalb der oberen und unteren Fläche des Kopfkörpers (16) angeordnet sind, dadurch daß die Enden des Verankerungsfußes über eine Materialbrücke (28) verbunden sind, die sich über das Verankerungsloch (24) hinaus um eine seitliche Außenkante (30) des Kopfkörpers (16) ausdehnt und dadurch daß die Materialbrücke (28) auf dem Niveau des unteren und oberen Endes des Verankerungsfußes (22) unter Gewährleistung der Befestigung des Stengels (20) auf dem Kopf (10) gegen die untere und obere Fläche des Kopfkörpers (16) drückt.

12. Zahnbürste nach Anspruch 11, **dadurch gekennzeichnet, daß** die Gesamtheit von Stengeln (20) durch Formen in einem einzigen Stück durchgeführt wird und dadurch, daß die Verbindungsbrücken (28) der Stengel (20) einen Schutzwulst (32) aus elastomerem Material um die äußere Seitenkante (30) des Kopfkörpers (16) bilden.

13. Zahnbürste nach Anspruch 12, **dadurch gekennzeichnet, daß** der Schutzwulst (32) in einer Hohlprägung ausgebildet ist, die im Kopfkörper (16) so angeordnet ist, daß der Wulst (32) auf dem gleichen Niveau wie die Außenflächen des Kopfkörpers (16) ansetzt.

14. Zahnbürste nach einem der Ansprüche 12 oder 13, **dadurch gekennzeichnet, daß** die untere Fläche (26) des Kopfkörpers (16) mit einem Überzug aus elastomerem Material bedeckt ist, der mit den Stengeln (20) aus einem Stück hergestellt ist.

15. Zahnbürste nach einem der vorhergehenden Ansprüche, **dadurch gekennzeichnet, daß** die Stengel (20) aus elastomerem Silicon hergestellt sind.
